# EUROPÄISCHE PATENTANMELDUNG

(11) **EP 0 497 175 A1**
(43) Veröffentlichungstag der Anmeldung: **05.08.1992**
(21) Anmeldenummer: 92100831.4
(22) Anmeldetag: 20.01.1992
(51) Int. Cl.: B23Q 3/06, F15B 15/20, H01R 35/02

(54) **Spannvorrichtung zum Festspannen von Werkstücken**

(30) Priorität: 28.01.1991 DE 9100945 U
(71) Anmelder: DE-STA-CO METALLERZEUGNISSE GmbH, D-61445 Steinbach/Ts. (DE)
(72) Erfinder: Ulle, Detlev, W-6361 Reichelsheim (DE)
(74) Vertreter: Wolf, Günter, Dipl.-Ing.

(57) **Zusammenfassung**

Die Spannvorrichtung ist zum Festspannen von Werkstücken bestimmt und besteht aus einem Betätigungszylinder (3) mit aufgesetztem Kopfstück (3'), in dem die mit der Kolbenstange gekoppelte Spannhebelmechanik angeordnet ist, wobei Betriebsmittelanschlüsse am freien Ende (1) des Betätigungszylinders (3) angeordnet sind, von denen einer in unterschiedliche Richtungen umpositionierbar dem Ende des Betätigungszylinders (3) zugeordnet ist. Nach der Erfindung ist seitlich am Ende (1) oder in einer formangepaßten Eckausnehmung (2) des Endes (1) des Betätigungszylinders (3) dreh- und/oder schwenkbar mindestens ein Leitungsanschlußstück (4) angeordnet. In dieses Leitungsanschlußstück (4) erstreckt sich mindestens ein biegsames, im Ende (1) des Betätigungszylinders (3) befindliches Betriebsmittelleitungsstück (5) zu einem außen am Anschlußstück (4) angeordneten Leitungsankupplungsstück (6).

## Beschreibung

Spannvorrichtungen der genannten Art sind bspw. nach dem DE-U-88 11 579 bekannt. Die Betätigung der Spannarme solcher Vorrichtungen erfolgt mit Betätigungszylindern, deren Kolben pneumatisch von der einen und der anderen Seite mit Druck beaufschlagbar sind. Die Druckmediumsanschlüsse sind beidseitig an den die Zylinderenden bildenden Flanschen angesetzt, d.h. insbesondere die Rückstell-Druckmediumsleitung erstreckt sich seitlich über die ganze Länge des Stellzylinders. Je nach Art der ggf. verwendeten Sensoren (Magnetfeldschalter, Näherungsschalter oder Rollentastschalter) für eine sogenannte Endstellungs-Abfrage der Kolbenstange gilt das gleiche, d.h. diese Sensoren sind entweder am Kopfstück der Vorrichtung oder im Bereich des Betätigungszylinders seitlich angeordnet, wobei sich die Leitungsführungen ebenfalls seitlich an den Vorrichtungen erstrecken und das Kabelanschlußstück ebenfalls quer zur Längsachse der Vorrichtung abstehend angeordnet ist. In Rücksicht auf die in der Regel gegebenen engen Raumverhältnisse kann eine derartige seitliche Anordnung des Anschlußstückes hinderlich sein, zumal damit die Beschädigungsgefahr stromführender Kabel erhöht wird, was im Beschädigungsfall zu Funktionsstörungen der Endabfragung führen kann. Je nach den örtlichen Einbau- und Anordnungsverhältnissen der Spannvorrichtung kann es also wünschenswert sein, das Kabelanschlußstück derart der Vorrichtung zuordnen zu können, daß es entweder seitlich oder axial nach hinten am Betätigungszylinder abgeht. Gemäß eingangs genanntem DE-U-88 11 579 hat man deshalb eine Spannvorrichtungen schon derart ausgebildet, daß diese am Zylinderende mit einer umstellbaren Abdeckung versehen ist, an der das Kabelanschlußstück befestigt ist. Bei dieser bekannten Ausbildung hat es also sowohl der Hersteller als auch der Benutzer derartiger Vorrichtungen in der Hand, je nach den Einbauverhältnissen der Gesamtvorrichtung an Fertigungseinrichtungen bspw. zum Verschweißen von Karosserieteilen die von den Sensoren zum Kabelanschlußstück führenden Leitungen und das Anschlußstück selbst entweder seitlich oder nach hinten abgehend am Zylinder anzuordnen. Allerdings besteht hierbei und bei ggf. unachtsamer Handhabung eine gewisse Gefahr, daß die einzelnen dünnen Kabel eingeklemmt und die Isolierungen beschädigt werden können. Außerdem muß hierfür die Abdeckung gelöst, umgesteckt und wieder befestigt werden.

Unter Beibehaltung dieses bekannten Umstellprinzips liegt der Erfindung die Aufgabe zugrunde, eine Spannvorrichtung der eingangs genannten Art dahingehend zu verbessern, daß die Umstellung der Abgangsrichtung von Betriebsmittelzuleitungen bezüglich ihrer Handhabbarkeit noch weiter vereinfacht und die Gefahr von Kabel- bzw. Leitungsverklemmungen ausgeschlossen sein soll.

Diese Aufgabe ist mit einer Spannvorrichtung der eingangs genannten Art nach der Erfindung durch die im Kennzeichen des Hauptanspruches angeführten Merkmale gelöst. Vorteilhafte Weiterbildungen ergeben sich nach den Unteransprüchen. Bevorzugt wird dabei die Ausführungsform, bei der das Anschlußstück in einer formangepaßten Ausnehmung des freien Endes des Betätigungszylinders angeordnet ist.

Unter "Betriebsmittelanschlüsse" sind hierbei nicht nur zu Endstellungssensoren führende Elektrokabel zu verstehen, obgleich die Erfindung insbesondere für diese bestimmt ist, sondern ggf. auch für Betriebsmittelleitungsführungen zur Kolbenbetätigung (Preßluft/Hydraulik-flüssigkeit).

Da bei der erfindungsgemäßen Ausbildung keine Befestigungen mehr zu lösen und das Anschlußstück auch nicht mehr umzustecken, sondern nur zu schwenken ist, wobei sogar die Möglichkeit besteht, zwischen den beiden Extremalstellungen Zwischenstellungen einzustellen, ist die Handhabung wesentlich vereinfacht und die Gefahr von Leitungsverklemmungen ausgeschlossen.

Das verschwenkbare Anschlußstück ist dabei zweckmäßig dem Ende des Betätigungszylinders so "straffgängig" zugeordnet, daß es keiner Hilfsmittel bedarf, um das Anschlußstück in seiner gewünschten und eingestellten Stellung zu halten.

Da der Schwenkbereich nur 90° beträgt, stellt es kein Problem dar, die aus dem das Ende des Betätigungszylinders bildenden Bauteil heranführende Leitung bzw. Leitungen so in das schwenkbare Anschlußstück einzuführen und auszubilden, daß die Schwenkung des Anschlußstückes nicht behindert wird. Abgesehen davon ist es auch möglich, am Ende des Betätigungszylinders mehrere schwenkbare Anschlußstücke vorzusehen, von denen eines für den Kabelanschluß und zwei andere für die Druckmittelführungen bestimmt sind.

Die erfindungsgemäße Spannvorrichtung wird nachfolgend anhand der zeichnerischen Darstellung von Ausführungsbeispielen näher erläutert.

Es zeigt schematisch
- Fig. 1: in Seitenansicht ein bevorzugtes Ausführungsbeispiel der Spannvorrichtung;
- Fig. 2: in Seitenansicht das Anschlußstück in anderer Stellung;
- Fig. 3: eine Teilansicht in Pfeilrichtung A gemäß Fig. 1;
- Fig. 4: in Seitenansicht eine weitere Ausführungsform;
- Fig. 5: eine Ansicht in Pfeilrichtung C gemäß Fig. 4;
- Fig. 6: im Schnitt eine weitere Ausführungsform des Anschlußstuckes;
- Fig. 7: im Schnitt und vergrößert eine weitere besondere Ausführungsform für eine Druckmittelzuführung;
- Fig. 8: im Schnitt eine Ausführungsform für eine Kabelführung und
- Fig. 9: einen Schnitt durch die Ausführungsform gemäß Fig. 8.

Die Spannvorrichtung ist zum Festspannen von Werkstücken bestimmt und besteht gemäß Fig. 1 aus einem Betätigungszylinder 3 mit aufgesetztem Kopfstück 3' (nur zum Teil dargestellt), in dem die mit der Kolbenstange gekoppelte Spannhebelmechanik angeordnet ist, wobei Betriebsmittelanschlüsse am freien Ende 1 des Betätigungszylinders 3 angeordnet sind, von denen einer in unterschiedliche Richtungen umpositionierbar dem Ende 1 des Betätigungszylinders 3 zugeordnet ist.

Für eine solche Spannvorrichtung ist nun wesentlich, daß seitlich am Ende 1 (siehe Fig. 5) oder in einer formangepaßten Eckausnehmung 2 (Fig. 1) des Endes 1 des Betätigungszylinders 3 drehbar mindestens ein Leitungsanschlußstück 4 angeordnet ist, in das sich mindestens ein biegsames, im Ende 1 des Betätigungszylinders 3 befindliches Betriebsmittelleitungsstück 5 zu einem außen am Anschlußstück 4 angeordneten Leitungsankupplungsstück 6 erstreckt.

Gemäß Fig. 8 ist das Leitungsanschlußstück 4 schalenartig hohl ausgebildet und mit seiner Öffnung 7 gegen das Ende 1 des Betätigungszylinders 3 gerichtet an diesem angeordnet, wobei das Anschlußstück 4 mit einer seitlichen Leitungsdurchgriffsöffnung 8 versehen ist.

Wie insbesondere aus den Fig. 1, 2 und 7 ersichtlich, ist das Leitungsanschlußstück 4 aus einem kastenförmigen Teil 4' und einem halbkreisförmigen Teil 4'' gebildet, die dabei natürlich das Anschlußstück 4 als Ganzes bilden und nicht als separate Bauteile zu verstehen sind. In Anpassung an diese Form ist die Eckausnehmung 2 entsprechend dem halbkreisförmigen Teil 4'' mit einer Viertelkreiswandung 2' versehen, von deren Enden tangential Ausnehmungswandungen 2'' abgehen, die zu den beiden Begrenzungswänden 9 des Endes 1 des Betätigungszylinders 3 senkrecht stehen.

Dabei ist das Anschlußstück 4 dem Ende 1 bzw. der Ausnehmung 2 vorteilhaft so zugeordnet, daß die Wandungen 4''' des Anschlußstückes 4 jeweils entsprechend mit den Wänden 9 des das Ende 1 bildenden Bauteiles des Betätigungszylinders 3 in den Extremalstellungen fluchten, wie dies aus allen diesbezüglichen Darstellungen ersichtlich ist. Insbesondere unter Verweis auf Fig. 7 ist im das Ende 1 des Betätitungszylinders 3 bildenden Bauteil ein Leitungskanal 10 mit einer Leitungsein- bzw. Leitungsausmündung 11 angeordnet, welche Ausmündung 11 eine dem Schwenkbereich entsprechende Mündungsbreite B aufweist.

Bei allen Ausführungsformen, egal ob das Anschlußstück 4 nun in geeigneter Weise schwenkbar außen am Ende 1, wie in Fig. 5 dargestellt, oder in einer dort vorgesehenen entsprechend formangepaßten Ausnehmung 2 angeordnet ist, ist gewährleistet, daß das Anschlußstück 4 mit dem daran angeordneten Leitungsankupplungsstück 6 in eine seitlich abgehende (Fig. 1) oder in eine axial nach hinten abgehende Stellung (Fig. 2, 8) verstellt werden kann. Falls dies die Einbauverhältnisse der ganzen Spannvorrichtung verlangen sollten, ist es aber auch möglich, Zwischenstellungen zwischen den beiden Extremalstellungen gemäß Fig. 1, 2 einzunehmen.

Möglich ist auch, wie dies in Fig. 4 angedeutet ist, nicht nur ein Anschlußstück 4 für einen Kabelanschluß vorzusehen, sondern es kann an anderen freien Ecken des Endes mindestens ein weiteres Anschlußstück angeordnet werden, das dann gemäß Fig. 7 als Anschlußstück 4 für das Druckmedium dient. Bei entsprechend konstruktiver Führung der Druckmittelkanäle im Ende 1 des Betätigungszylinders ist es dabei möglich, das Anschlußstück 4 und die zugehörige Ausnehmung 2 so zu bemessen und auszubilden, daß der Eckbereich über seine ganze Breite vom Anschlußstück eingenommen wird und dieses die Anschlüsse für die Druckmittelzu- und -abführung und, wenn dies die Raumverhältnisse zulassen, ggf. auch noch die Kabelführung für die Endstellungssensoren (nicht dargestellt) enthält.

Im übrigen kann das Leitungsanschlußstück 4, was nicht besonders dargestellt ist, da ohne weiteres vorstellbar, bspw. auch kugelförmig bzw. teilkugelförmig und die Ausnehmung 2 entsprechend kalottenartig ausgebildet sein, wobei dann unter der Maßgabe der Drehbarkeit auch zusätzlich begrenzte Schwenkbarkeit sogar in den verschiedensten Richtungen zu verstehen ist.

## Patentansprüche

1. Spannvorrichtung zum Festspannen von Werkstücken, bestehend aus einem Betätigungszylinder mit aufgesetztem Kopfstück, in dem die mit der Kolbenstange gekoppelte Spannhebelmechanik angeordnet ist, wobei Betriebsmittelanschlüsse am freien Ende (1) des Betätigungszylinders (3) angeordnet sind, von denen einer in unterschiedliche Richtungen umpositionierbar dem Ende des Betätigungszylinders (3) zugeordnet ist,
**dadurch gekennzeichnet,**
daß seitlich am Ende (1) oder in einer formangepaßten Eckausnehmung (2) des Endes (1) des Betätigungszylinders (3) dreh- und/oder schwenkbar mindestens ein Leitungsanschlußstück (4) angeordnet ist, in das sich mindestens ein biegsames, im Ende (1) des Betätigungszylinders (3) befindliches Betriebsmittelleitungsstück (5) zu einem außen am Anschlußstück (4) angeordneten Leitungsankupplungsstück (6) erstreckt.

2. Vorrichtung nach Anspruch 1,
**dadurch gekennzeichnet,**
daß das Leitungsanschlußstück (4) schalenartig hohl ausgebildet und mit seiner Öffnung (7) gegen das Ende (1) des Betätigungszylinders (3) gerichtet an diesen angeordnet ist.

3. Vorrichtung nach Anspruch 1 oder 2,
**dadurch gekennzeichnet,**
daß das Anschlußstück (4) mit einer seitlichen Leitungsdurchgriffsöffnung (8) versehen ist.

4. Vorrichtung nach einem der Ansprüche 1 bis 3,
**dadurch gekennzeichnet,**
daß das Leitungsanschlußstück (4) aus einem kastenförmigen Teil (4') und einem halbkreisförmigen Teil (4'') gebildet ist.

5. Vorrichtung nach Anspruch 4,
**dadurch gekennzeichnet,**
daß die Eckausnehmung (2) entsprechend dem halbkreisförmigen Teil (4'') mit einer Viertelkreiswandung (2') versehen ist, von deren Enden tangential Ausnehmungswandungen (2'') abgehen, die zu den beiden Begrenzungswänden (9) des Endes (1) des Betätigungszylinders (3) senkrecht stehen.

6. Vorrichtung nach Anspruch 5,
**dadurch gekennzeichnet,**
daß die Wandungen (4''') des Anschlußstückes (4), jeweils entsprechend, mit den Wänden (9) des das Ende (1) bildenden Bauteiles des Betätigungszylinders (3) in den Extremalstellungen fluchten.

7. Vorrichtung nach einem der Ansprüche 1 bis 6,
**dadurch gekennzeichnet,**
daß im das Ende (1) des Betätigungszylinders (3) bildenden Bauteil ein Leitungskanal (10) mit einer Leitungsein- bzw. Leitungsausmündung (11) angeordnet ist, welche Ausmündung (11) eine dem Schwenkbereich entsprechende Mündungsbreite (B) aufweist.
